# EUROPÄISCHE PATENTSCHRIFT

(11) **EP 1 728 033 B1**
(45) Veröffentlichungstag und Bekanntmachung des Hinweises auf die Patenterteilung: **26.09.2007**
(21) Anmeldenummer: 05717023.5
(22) Anmeldetag: 14.03.2005
(51) Int. Cl.: F25D 23/04, F25D 25/00

(54) **KÜHLSCHRANK MIT KÜHLGUTABSTELLER**
REFRIGERATOR HAVING A COMPARTMENT FOR ACCOMMODATING ARTICLES THAT ARE TO BE COOLED
REFRIGERATEUR MUNI D'UN SYSTEME POUR ENTREPOSER DES DENREES A REFRIGERER

(30) Priorität: 15.03.2004 DE 102004012497
(43) Veröffentlichungstag der Anmeldung: 06.12.2006
(73) Patentinhaber: BSH Bosch und Siemens Hausgeräte GmbH, 81739 München (DE)
(72) Erfinder: GERSTNER, Silvia, 89129 Langenau (DE); GRASY, Siegfried, 89160 Dornstadt (DE)
(86) Internationale Anmeldenummer: PCT/EP2005/051137
(87) Internationale Veröffentlichungsnummer: WO 2005/090880

(56) Entgegenhaltungen:
- EP-A- 1 338 219
- US-A- 2 568 153
- US-A- 5 332 611
- PATENT ABSTRACTS OF JAPAN Bd. 008, Nr. 120 (M-300), 6. Juni 1984 (1984-06-06) & JP 59 026320 A (NIHON KEMIFUERUTO KK), 10. Februar 1984 (1984-02-10)

## Beschreibung

Die vorliegende Erfindung betrifft einen Kühlschrank mit einem von einem wärmeisolierenden Gehäuse umschlossenen Innenraum und wenigstens einem in dem Innenraum angeordneten Kühlgutabsteller.

Bei einem solchen Kühlgutabsteller kann es sich z.B. um einen Fachboden oder einen Auszugkasten, die im Korpus des Kühlschranks montiert sind, oder einen an der Innenseite von dessen Tür montierten Türabsteller handeln. Zur Versteifung einer freien Kante eines solchen Kühlgutabstellers, zu deren Schutz vor Beschädigung oder einfach aus ästhetischen Gründen kann es wünschenswert sein, an der Kante eine schützende oder dekorative Leiste anzubringen - siehe dazu Dokument US-A-5 332 611. Wenn die Kante einen gekrümmten Verlauf aufweist, muss die Leiste diesem Verlauf folgen. Die Leisten mit unterschiedlichen Krümmungsradien entsprechend der Krümmung der Kante, an der sie montiert werden sollen, zu fertigen, ist mit hohem Aufwand verbunden und dementsprechend kostspielig. Es ist zwar im Prinzip möglich, eine solche gekrümmte Leiste im Spritzguss jeweils mit einem Krümmungsradius zu fertigen, der zu der Kante passt, an der die Leiste montiert werden soll, doch erfordert dies spezifische Spritzgusswerkzeuge für jeden Krümmungsradius.

Es sind auch extrudierte Versteifungs- oder Dekorleisten aus Kunststoff bekannt, die, um ihnen eine metallische Anmutung zu verleihen, mit einer metallisch schimmernden Heißprägefolie kaschiert sind. Derartige extrudierte Leisten sind aber im Allgemeinen geradlinig und können nach dem Extrudieren nicht ohne erheblichen Aufwand nachträglich dauerhaft gekrümmt werden, um sie an den Krümmungsradius der Kante eines Kühlgutabstellers anzupassen, an dem sie angebracht werden sollen.

Es ist auch bekannt, an einer freien Kante eines Kühlgutabstellers, insbesondere eines Fachbodens, eine vollständig aus Metall bestehende Versteifungs- und/oder Dekorleiste anzubringen. Eine solche meist im Strangguss hergestellte Leiste ist jedoch ebenfalls geradlinig, und es ist schwierig, sie in Anpassung an eine gekrümmte Kante zu krümmen, ohne dass durch die Krümmung die Leiste gleichzeitig eine Verwindung erfährt.

Aufgabe der vorliegenden Erfindung ist, einen Kühlschrank zu schaffen, bei dem an einer gekrümmten Kante eines Kühlgutabstellers eine ebenfalls gekrümmte Leiste angebracht ist, und der einfach und preiswert mit einer geringen Zahl von Werkzeugen realisierbar ist.

Die Aufgabe wird dadurch gelöst, dass die an der gekrümmten Kante des Kühlgutabstellers angebrachte Leiste aus einem Kunststoffkern und einem metallischen Mantel aufgebaut ist, wobei der Mantel den Kunststoffkern in einer gekrümmten Konfiguration hält. Eine solche Leiste kann vergleichsweise einfach zunächst in einer geradlinigen Konfiguration angefertigt werden und anschließend passend zum Verlauf der Kante gekrümmt werden. Während das Kunststoffmaterial des Kerns durch eine solche Krümmung im Allgemeinen nur elastisch verformt wird, findet am Metall des Mantels eine plastische Verformung statt, die, wenn die krümmende Kraft nicht mehr einwirkt, bestehen bleibt und verhindert, dass der Kunststoffkern in seine geradlinige Konfiguration zurückkehrt.

Um einen festen Sitz der Leiste an der Kante des Kühlgutabstellers zu gewährleisten und/oder die Kante wirksam vor Beschädigung zu schützen, weist die Leiste vorzugsweise eine Nut auf, in die die gekrümmte Kante des Kühlgutabstellers eingeführt ist.

Der Aufbau der Leiste aus Kunststoffkern und metallischem Mantel ermöglicht ein Krümmen mit einem Krümmungsradius quer zur Tiefenrichtung der Nut ohne nennenswerte Verwindung der Leiste.

Um eine Verankerung der Leiste durch Verrastung an der Kante zu ermöglichen, hat die Nut vorzugsweise eine wenigstens stellenweise von einem Eingangsbereich der Nut aus zu ihrem Boden hin zunehmende Breite.

Der metallische Mantel weist vorzugsweise eine Materialstärke von 0,1 bis 0,3 mm, vorzugsweise ca. 0,2 mm auf. Die Leiste mit Kunststoffkern und metallischem Mantel wird vorzugsweise durch Koextrusion gefertigt. So können auf einfache Weise lange geradlinige Leisten erhalten werden, die für die Anbringung an einer Kante eines Kühlgutabstellers lediglich auf die Länge dieser Kante zugeschnitten und entsprechend deren Krümmungsradius gekrümmt werden müssen.

Weitere Merkmale und Vorteile der Erfindung ergeben sich aus der nachfolgenden Beschreibung eines Ausführungsbeispiels mit Bezug auf die beigefügten Figuren. Es zeigen:

Fig. 1 eine perspektivische Ansicht eines Türabstellers für ein erfindungsgemäßes Kältegerät;

Fig. 2 einen vergrößerten Schnitt durch den Türabsteller der Fig. 1 entlang der Linie II-II; und

Fig. 3 ein vergrößertes Detail des Türabstellers.

Fig. 1 zeigt in perspektivischer Ansicht einen Türabsteller für ein erfindungsgemäßes Kältegerät mit einem einteilig aus Kunststoff spritzgeformten Kasten 1. Der an seiner Oberseite offene Kasten 1 hat einen Boden 2, eine im montierten Zustand der Tür des Kühlschranks zugewandte Rückwand 3, eine dem Innenraum zugewandte, gekrümmte vordere Wand 4 sowie Seitenwände 5, die jeweils durch eine Stufe 6 in einen der Kühlschranktür benachbarten Abschnitt und einen von der Kühlschranktür entfernten Abschnitt unterteilt sind. Im montierten Zustand des Türabstellers liegen an der Innenseite der Kühlschranktür geformte vertikale Rippen an den türnahen Abschnitten der Seitenwände 5 an, und an den Rippen geformte Vorsprünge greifen in nach unten offene und nach oben geschlossene Nuten 7 der türnahen Abschnitte ein, um den Türabsteller abzustützen.

Wie insbesondere in den Schnitten der Figs. 2 und 3 zu erkennen, ist an der oberen Kante der vorderen Wand 4 ein Wulst 8 mit in etwa dreiviertelkreisförmigem Querschnitt geformt. Auf diesen Wulst 8 ist eine Versteifungs- und Dekorleiste 9 verrastet, indem der Wulst 8 in einer Nut 10 der Leiste 9 aufgenommen ist. Die Nut 10 hat wie die Leiste 9 selbst einen in etwa kreissegmentförmigen Querschnitt, der sich über einen Bogen von mehr als 180° erstreckt, so dass die Nut 10 in ihrem Eingangsbereich schmaler ist als an ihrer breitesten Stelle. Die Leiste 9 besteht aus einem Kern 11 aus einem Kunststoffmaterial, bei dem es sich um das gleiche Material wie beim Kasten 1 handeln kann, und einem Mantel 12 aus Metall, der die sichtbare Außenfläche der Leiste 9 im Wesentlichen überdeckt. Die Leiste 9 ist hergestellt durch Koextrusion des metallischen Mantels 12 mit dem Kern 11, wobei zunächst eine gerade Leiste erhalten wird. Ein von dieser geraden Leiste in der für die Vorderwand 4 benötigten Länge abgeschnittenes Stück wird anschließend auf den der Wölbung der vorderen Wand 4 entsprechenden Krümmungsradius gebogen. Diese Biegung führt beim Metall des Mantels 12 zu einer plastischen Verformung, während sie beim Kunststoff des Kerns noch weitgehend elastisch ist. Die Stärke des metallischen Mantels ist mit ca. 0,2 mm so gewählt, dass die Leiste 9 nach dem Biegen entgegen einer eventuellen Rückstellkraft des Kerns 11 ihre gekrümmte Konfiguration beibehält.

Auf diese Weise ist es möglich, ein gleiches koextrudiertes Profil zum Herstellen der Leisten 9 für eine Mehrzahl von Modellen von Türabstellern mit unterschiedlichen Krümmungsradien der vorderen Wand 4 zu verwenden.

## Patentansprüche

1. Kühlschrank mit einem von einem wärmeisolierenden Gehäuse umschlossenen Innenraum und wenigstens einem in dem Innenraum angeordneten, eine gekrümmte Kante (8) aufweisenden Kühlgutabsteller, **dadurch gekennzeichnet, dass** eine an der gekrümmten Kante (8) angebrachte Leiste (9) aus einem Kunststoffkern (11) und einem metallischen Mantel (12) aufgebaut ist, wobei der Mantel (12) den Kunststoffkern (11) in einer gekrümmten Konfiguration hält.

2. Kühlschrank nach Anspruch 1, Kühlschrank nach einem der vorhergehenden Ansprüche, **dadurch gekennzeichnet, dass** die Leiste (9) eine Nut (10) aufweist,

3. in die die Kante (4) des Kühlgutabstellers eingeführt ist. Kühlschrank nach Anspruch 2, **dadurch gekennzeichnet, dass** die Tiefenrichtung der Nut (10) quer zum Krümmungsradius der Dekorleiste (9) ausgerichtet ist.

4. Kühlschrank nach Anspruch 2 oder 3, **dadurch gekennzeichnet, dass** die Breite der Nut (10) von einem Eingangsbereich der Nut (10) aus zu ihrem Boden hin wenigstens stellenweise zunimmt.

5. Kühlschrank nach einem der vorhergehenden Ansprüche, **dadurch gekennzeichnet, dass** der Mantel (12) eine Materialstärke von 0,1 bis 0,3 mm, vorzugsweise ca. 0,2 mm hat.

6. Kühlschrank nach einem der vorhergehenden Ansprüche, **dadurch gekennzeichnet, dass** der Kunststoffkern (11) und der metallische Mantel (12) koextrudiert sind.

7. Kühlschrank nach einem der vorhergehenden Ansprüche, **dadurch gekennzeichnet, dass** der Kühlgutabsteller ein Türabsteller ist.

8. Verfahren zum Herstellen einer gekrümmten Dekorleiste (9) für einen Kühlschrank nach einem der vorhergehenden Ansprüche, mit den Schritten
a) Herstellen einer geraden Dekorleiste (9) mit einem Kunststoffkern (11) und einem den Kunststoffkern (11) umgebenden metallischen Mantel (12); und, in beliebiger Reihenfolge:
b) Biegen der geraden Dekorleiste (9) auf einen gewünschten Krümmungsradius, und
c) Zuschneiden der Dekorleiste (9) auf eine gewünschte Länge.

9. Verfahren nach Anspruch 8, **dadurch gekennzeichnet, dass** die gerade Dekorleiste (9) durch Koextrusion des Kunststoffkems (11) und des Mantels (12) hergestellt wird.

## Claims

1. Refrigerator with an interior space enclosed by a thermally insulating housing and at least one cooling stock storage means arranged in the interior space and having a curved edge (8), **characterised in that** a strip (9), which is mounted on the curved edge (8), is constructed from a plastics material core (11) and a metallic sheath (12), wherein the sheath (12) keeps the plastic material core (11) in a curved configuration.

2. Refrigerator according to claim 1, **characterised in that** the strip (9) has a groove (10) into which the edge (4) of the cooling stock storage means is introduced.

3. Refrigerator according to claim 2, **characterised in that** the depth direction of the groove (10) is oriented transversely to the radius of curvature of the decorative strip (9).

4. Refrigerator according to claim 2 or 3, **characterised in that** the width of the groove (10) increases at least locally from an inlet region of the groove (10) towards the base thereof.

5. Refrigerator according to one of the preceding claims, **characterised in that** the sheath (12) has a material thickness of 0.1 to 0.3 millimetres, preferably approximately 0.2 millimetres.

6. Refrigerator according to one of the preceding claims, **characterised in that** the plastics material core (11) and the metallic sheath (12) are coextruded.

7. Refrigerator according to one of the preceding claims, **characterised in that** the cooling stock storage means is a door storage means.

8. Method of producing a curved decorative strip (9) for a refrigerator according to one of the preceding claims, comprising the steps
a) producing a straight decorative strip (9) with a plastics material core (11) and a metallic sheath (12) surrounding the plastics material core (11) and, in any sequence,
b) bending the straight decorative strip (9) to a desired radius of curvature and
c) cutting the decorative strip (9) to a desired length,

9. Method according to claim 8, **characterised in that** the straight decorative strip (9) is produced by coextrusion of the plastics material core (11) and the sheath (12).

## Revendications

1. Réfrigérateur avec un espace intérieur entouré d'une corps thermo-isolant et au moins un élément de rangement de produits à réfrigérer, situé dans l'espace intérieur et présentant un bord courbe (8), **caractérisé en ce qu'**une moulure (9) appliquée sur le bord courbe (8) se compose d'une âme en matière plastique (11) et d'une enveloppe métallique (12), l'enveloppe (12) maintenant l'âme en matière plastique (11) dans une configuration courbe.

2. Réfrigérateur selon la revendication 1, **caractérisé en ce que** la moulure (9) comporte une rainure (10) dans laquelle est inséré le bord (4) de l'élément de rangement de produits à réfrigérer.

3. Réfrigérateur selon la revendication 2, **caractérisé en ce que** le sens de la profondeur de la rainure (10) est orienté transversalement par rapport au rayon de courbure de la moulure de décoration (9).

4. Réfrigérateur selon la revendication 2 ou 3, **caractérisé en ce que** la largeur de la rainure (10) va augmentant, du moins par endroits, depuis une zone d'entrée de la rainure (10) vers son fond.

5. Réfrigérateur selon l'une des revendications précédentes, **caractérisé en ce que** l'enveloppe (12) a une épaisseur de matière allant de 0,1 à 0,3 mm, et préférentiellement d'environ 0,2 mm.

6. Réfrigérateur selon l'une des revendications précédentes, **caractérisé en ce que** l'âme en matière plastique (11) et l'enveloppe métallique (12) sont co-extrudées.

7. Réfrigérateur selon l'une des revendications précédentes, **caractérisé en ce que** l'élément de rangement de produits à réfrigérer est un élément de rangement de porte.

8. Procédé pour fabriquer une moulure décorative courbe (9) pour un réfrigérateur selon l'une des revendications précédentes, comprenant les étapes suivantes:
a) fabrication d'une moulure décorative droite (9) avec une âme en matière plastique (11) et une enveloppe métallique (12) qui entoure l'âme en matière plastique (11) et, dans un ordre au choix:
b) cintrage de la moulure décorative droite (9) jusqu'à ce qu'elle prenne un rayon de courbure souhaité et
c) coupe de la moulure de décoration (9) à une longueur souhaitée.

9. Réfrigérateur selon la revendication 8, **caractérisé en ce que** la moulure décorative droite (9) est fabriquée par co-extrusion de l'âme en matière plastique (11) et de l'enveloppe (12).
